# EUROPÄISCHE PATENTSCHRIFT

(11) **EP 1 337 988 B1**
(45) Veröffentlichungstag und Bekanntmachung des Hinweises auf die Patenterteilung: **15.03.2006**
(21) Anmeldenummer: 01996844.5
(22) Anmeldetag: 08.11.2001
(51) Int. Cl.: G08G 1/123, G08G 1/133

(54) **INFORMATIONSSYSTEM FÜR EIN VERKEHRSNETZ UND VERFAHREN ZUM BETRIEB EINES SOLCHEN**
INFORMATION SYSTEM FOR TRAFFIC NETWORK AND METHOD
SYSTEME D'INFORMATION POUR RESEAU DE TRANSPORT ET PROCEDE

(30) Priorität: 20.11.2000 DE 10058913
(43) Veröffentlichungstag der Anmeldung: 27.08.2003
(73) Patentinhaber: SIEMENS AKTIENGESELLSCHAFT, 80333 München (DE); Haru-Reisen Ohg., 13581 Berlin (DE)
(72) Erfinder: MEINHOLD, Jens, 13467 Berlin (DE); SCHULZE, Karsten, 13581 Berlin (DE)
(74) Vertreter: Berg, Peter
(86) Internationale Anmeldenummer: PCT/DE2001/004199
(87) Internationale Veröffentlichungsnummer: WO 2002/041281

(56) Entgegenhaltungen:
- EP-A- 1 035 532
- EP-A- 1 045 537
- DE-A- 19 805 465
- DE-A- 19 918 649
- DE-U- 29 615 782

## Beschreibung

Die Erfindung betrifft ein Informationssystem für ein Verkehrsnetz, welches mit einer Mehrzahl von jeweils routengebunden verkehrenden Fahrzeugen realisiert wird, sowie ein Verfahren zum Betrieb eines solchen.

Die Vermittlung von Informationen an die Fahrgäste in den Fahrzeugen von Verkehrsnetzen ist so alt wie diese Verkehrsnetze selbst. Neben der reinen Fahrgastinformation, z. B. bezüglich der Endstation, der nächsten Haltestelle, der Uhrzeit, der verstrichenen oder verbliebenen Fahrzeit o. ä., hat auch die Vermittlung von nicht mit der Fahrt selbst verbundenen Zusatzinformationen eine lange Tradition. So stellen Werbetafeln in öffentlichen Verkehrsmitteln seit langem eine zusätzliche Einnahmequelle der Betreiber dar.

Dabei versteht es sich, daß die werbenden Firmen oder Einrichtungen sich als Werbeträger bevorzugt solche Verkehrsmittel bzw. Fahrzeuge aussuchen, die in Orten oder Gegenden verkehren, in denen sie wirtschaftlich aktiv in Erscheinung treten, um Fahrgaste unmittelbar als mögliche Kunden anzusprechen. Jedoch ist über statische Werbeträger wie Werbetafeln oder Aufkleber die Aufmerksamkeit der potentiellen Kunden nur schwer auf aktuelle Leistungen bzw. Angebote der werbenden Firma zu lenken, da dies eine häufige, arbeitszeit- und kostenaufwendige Auswechslung der Werbematerialien erfordern würde. Die Ansprache der Kunden durch die üblichen Werbemittel entbehrt daher in der Regel der Aktualität, womit wesentliche Wirkungspotentiale nicht ausgeschöpft werden.

Ein ähnliches Problem haben im übrigen auch die Verkehrsbetriebe selbst, die aktuelle Informationen über die Streckenführung bzw. das Streckennetz oder bestimmte Probleme oder Abweichungen vom regulären Betrieb im wesentlichen nur über aufwendige Informationskampagnen an den Haltestellen oder - sofern das nicht möglich ist - durch das die Fahrzeuge fahrende oder begleitende Personal geben lassen können.

Aus der WO 91/14247 ist ein Massenverkehrs-Kommunikationssystem bekannt, welches die Übermittlung von Informationen (speziell auch Werbeinformationen) in Abhängigkeit vom Standort eines ein öffentliches Vekehrsnetz bedienenden Fahrzeuges erlaubt. Hierzu werden von einem Steuerrechner aus über das öffentliche (leitungsgebundene) Telefonnetz die entsprechenden Informationen an Relaisstationen im Depot bzw. an den Haltestellen der Fahrzeuge übermittelt und über dort installierte Sender an Empfänger in den Fahrzeugen übermittelt.

Dieses System ist aufwendig in der Erstellung, da an den zur Informationsübertragung an die Fahrzeuge ausgerüsteten Stellen Festnetzanschlüsse und entsprechende Schnittstellen (Modems) vorgesehen sein müssen und die Informationsübertragung ist insgesamt organisatorisch aufwendig und relativ störanfällig.

In der GB 2 276 063 A wird eine Anordnung zur Anzeige von lokal relevanter Information innerhalb eines Fahrzeuges beschrieben, die einen an der Strecke angeordneten Sender zum Aussenden der entsprechenden Information und einen im Fahrzeug angeordneten Empfänger zu deren Empfang sowie einen im Fahrzeug installierten Multimedia-Rechner umfaßt, der im Ansprechen auf das empfangene lokale Signal eine diesem zugeordnete Information im Fahrzeug zur Anzeige bringt. Die Information wird aus einem CD-ROM-Laufwerk des Computers gezogen. Dieses System ist sowohl in der Installation als auch in der Datenpflege höchst aufwendig.

Aus der EP 0 772 856 B1 sind ein Verfahren und eine Anordnung zur Werbung mit Fahrzeugortungsreferenz bekannt. Das System umfaßt eine Rundfunksendeanlage, über die Sprachwerbung mit Datennachrichten ausgesandt wird, ein GPS-Navigationssystem, über das die aktuelle Position eines Fahrzeugs ermittelt wird, und einen Prozessor, der einen standortbezogenen Ausschnitt aus der durch die Rundfunkstation übermittelten Gesamtinformation zur Anzeige bringt. Dieses System kann nicht ohne die GPS-Ortungskomponente arbeiten und erfordert eine permanente aufwendige fahrzeuginterne Datenverarbeitung - die einen entsprechend leistungsfähigen Computer voraussetzt - und ist daher ebenfalls relativ kostenaufwendig.

Aus der DE 295 16 556 U1 ist eine Multimedia-Präsentationsanlage für öffentliche Verkehrsmittel bekannt, die eine Mehrzahl von stationären Sender-/Empfänger-Einheiten aufweist, über die mobile Sender-/Empfänger-Einheiten in den Fahrzeugen des Verkehrsnetzes mit Informationen versorgt werden. Dieses System hat die gleichen Nachteile wie dasjenige gemäß der oben erwähnten WO 91/14247.

Aus der europäischen Offenlegungsschrift EP 1 045 537 A2 ist ein Verfahren zum Vorführen von Informationen bekannt, welches zur Anwendung in einem sich bewegenden Fahrzeug vorgesehen ist. Bei diesem Verfahren werden Stamminformationen auf einem im Fahrzeug angeordneten Computer gespeichert und mittels einer Vorführeinrichtung vorgeführt. Über digitalen Rundfunk werden Zusatzinformationen auf den Computer übertragen. Diese Zusatzinformationen werden von dem Computer ausgewertet; daraufhin werden die vorgeführten Informationen verändert.

Der Erfindung liegt die Aufgabe zugrunde, ein Informationssystem sowie ein entsprechendes Verfahren der genannten Art anzugeben, mit denen schnell, leicht und kostengünstig aktuelle und routenspezifische Informationen - darunter Werbeinformationen - an die Benutzer eines Verkehrsnetzes übermittelt und eine Vergebührung einer Anzeige dieser Informationen ermöglicht werden können.

Diese Aufgabe wird hinsichtlich ihres Vorrichtungsaspektes durch ein Informationssystem mit den Merkmalen des Anspruchs 1 und hinsichtlich ihres Verfahrensaspektes durch ein Verfahren mit den Merkmalen des Anspruchs 12 gelöst.

Die Erfindung schließt den wesentlichen Gedanken ein, die für die Benutzer des Verkehrsnetzes bestimmten Informationen als routenbezogene Informationspakete in einem zentralen Informationsspeicher bei einer Informations-Leitzentrale abzulegen. Bei dieser existiert außerdem ein Routenspeicher, in dem jeweils die aktuell gültigen Zuordnungen zwischen den einzelnen Routen des Verkehrsnetzes und den sie bedienenden Fahrzeugen abgelegt sind. Im Zusammenwirken beider Speicher läßt sich somit jedem auf einer Route eingesetzten Fahrzeug eindeutig ein Informationspaket zuordnen, welches die für diese Route relevanten Informationen umfaßt.

Weiterhin schließt die Erfindung den Gedanken ein, die besagten Informationspakete über eine direkt mit der Informations-Leitzentrale verbundene Sendeeinrichtung einer insgesamt drahtlosen Kommunikationsanordnung an die Fahrzeuge auszusenden, wo sie durch entsprechende Empfangseinrichtungen empfangen und einer Anzeigesteuereinrichtung zugeleitet werden. Das vorgeschlagene System kommt also sowohl ohne Einbeziehung eines leitungsgebundenen Telefonnetzes (Festnetzes) als auch ohne eine Mehrzahl von über die Route verteilten Sende- bzw. Relaisstationen aus und ist somit äußerst einfach und kostengünstig zu erstellen.

Schließlich gehört zur Erfindung der Gedanke einer Aufbereitung und Steuerung der Anzeige der Informationspakete in den Fahrzeugen zu einer für die Benutzer vorteilhaft zu verarbeitenden - insbesondere sequentiellen, über die Fahrzeit verteilten - Anzeige des Gesamt-Informationsgehaltes. Die dadurch mögliche "punktgenaue" Darbietung wertet bereits herkömmliche Werbeinformationen deutlich auf, ist aber bei einem besonderen Anwendungsgebiet der vorgeschlagenen Lösung - nämlich der Informationsdarbietung bei Stadtrundfahrten bzw. allgemein einer Stadtinformation in einem Verkehrsmittel von besonderem Wert.

Erfindungsgemäß sind Erfassungseinrichtungen zur Erfassung der Menge bzw. Dauer von Informationsanzeigen in dem jeweiligen Fahrzeug bei den Anzeigesteuereinrichtungen vorgesehen, wobei deren Erfassungsergebnis insbesondere von der Informations-Leitzentrale aus abrufbar ist. Hiermit wird eine Vergebührung von Werbeanzeigen in Abhängigkeit von der tatsächlichen Dauer bzw. Quantität (und wahlweise von Randbedingungen der Anzeige, wie etwa Größe, Farbigkeit, Spezialeffekte etc.) realisiert.

Bei der Erfindung ist es zweckmäßig, wenn die Anzeigesteuereinrichtungen Mittel zur Veränderung der Reihenfolge der Anzeige der Inhalte des jeweiligen Informationspakets in Abhängigkeit von der Fahrtrichtung ("Hinfahrt" oder "Rückfahrt") beim Befahren der Fahrtroute haben. Dann ist für jede Fahrtroute jeweils nur ein Informationspaket zentral zu erstellen. Alternativ kann für jede Fahrtrichtung bei der Informations-Leitzentrale ein gesondertes Informationspaket (mit entsprechend spezifischer Reihenfolge von insgesamt gleichen Inhalten) erstellt werden.

Die Anzeigesteuereinrichtungen in den Fahrzeugen weisen bevorzugt einen Informationspaket-Zwischenspeicher zur internen Speicherung mindestens eines Informationspaketes - bevorzugt aber von mehreren Informationspaketen für mehrere Routen und/oder Fahrtrichtungen - im Fahrzeug auf. Die Informationsanzeige in diesem wird damit relativ unabhängig von einer Kommunikationsverbindung mit der Leitzentrale, so daß sie auch bei überraschenden Zuweisungen einer neuen Fahrtroute (die im Alltagsbetrieb eines Verkehrsnetzes durchaus vorkommen) unabhängig von der Leitzentrale voll funktionsfähig bleibt. Mit der Erfindung wird allerdings nicht das Ziel verfolgt, in jedem Fahrzeug den gesamten Informationsdatenbestand für die Benutzer des vollständigen Verkehrsnetzes zu speichern, da gerade mit der Zentralisierung der Informationserstellung und -verwaltung wesentliche Gestehungs- und Betriebskosteneinsparungen erzielbar sind.

Die Kommunikation zwischen der Leitzentrale und den Fahrzeugen läuft bevorzugt im Rahmen eines drahtlosen lokalen Netzes ("Wireless-LAN") ab, kann aber auch im Rahmen eines öffentlichen Mobilfunknetzes abgewickelt werden. Im letzteren Falle erfolgt die Übertragung der Informationspakete insbesondere auf der Basis eines an die technischen Gegebenheiten des genutzten Mobilfunknetzes angepaßten Internetprotokolls, also bei einem GSM-Netz nach dem WAP(Wireless Application Protocol)-Standard.

Insbesondere in Verbindung mit der letzteren Variante ist eine Ausführung von Vorteil, bei der die Leitzentrale eine Zeitsteuerstufe zur Steuerung der Übertragung der Informationspakete an die Fahrzeuge zu vorbestimmten Zeitpunkten bzw. in vorbestimmten Zeitbereichen aufweist. Hierdurch sind Kosteneinsparungen aufgrund der Nutzung günstiger Tarife erzielbar.

In einer bevorzugten Ausführung der Erfindung ist die Informations-Leitzentrale so ausgerüstet, daß die Einspeisung von Informationen und die Erstellung der routenbezogenen Informationspakete über eine Eingabe-Schnittstelle erfolgt, welche die Zentrale mit einem IP-Netz, insbesondere dem Internet, verbindet und an ein entsprechendes Standardprotokoll (speziell HTTP) angepaßt ist. Auf diese Weise ist eine sehr einfache externe Einspeisung von Informationen, beispielsweise durch Werbekunden des Betreibers des Verkehrsnetzes, mit Standard-IT-Ausrüstung möglich.

Zur Sicherung vor unbefugtem Zugriff ist bei der Eingabe-Schnittstelle bevorzugt eine Authentisierungseinrichtung zur Berechtigungsprüfung im Zusammenhang mit einer Eingabe vorgesehen. Die Authentisierungsprüfung kann insbesondere die Anforderung und Prüfung einer (speziell verschlüsselten) Kundennummer und/oder eines Paßwortes umfassen. Weiter bevorzugt ist eine Vergebührungseinrichtung zur Vergebührung jeder Eingabe in den Informationsspeicher (beispielsweise in Abhängigkeit vom Datenumfang und/oder einer vorbestimmten Tarifstufe und/oder bestimmten Randbedingungen hinsichtlich der Anzeige der Informationen in den Fahrzeugen) vorgesehen. Hiermit wird eine einfache automatische Vergebührung von Werbeinformationen unmittelbar bei Eingabe in das System möglich.

An den Anzeigesteuereinrichtungen sind zweckmäßigerweise manuelle oder - bevorzugt - automatische, insbesondere mit einem Signalausgang eines GPS-Empfängers verbundene, Auswahlmittel zur Auswahl eines von mehreren verfügbaren Informationspaketen vorgesehen. Diese Auswahlmittel können bei Ausbildung des oben erwähnten Informationspaket-Zwischenspeichers mit mehreren Speicherbereichen einen von diesen Speicherbereichen für die aktuelle Route des Fahrzeugs adressieren. Alternativ können sie auch zum Abruf eines konkreten Informationspaketes direkt aus dem Informationsspeicher der Leitzehtrale über die drahtlose Kommunikationsverbindung ausgebildet sein.

Die Anzeigeeinrichtungen werden in den meisten Anwendungsfällen als optische Anzeigeeinrichtungen, etwa LCD- oder Plasma-Anzeigeschirme oder LED-Arrays, ausgebildet sein, und die Informationspakete umfassen demzufolge in der Regel vorrangig Text- bzw. Videoinformationen. In vielen Fällen ist aber der zusätzliche Einsatz von Audioinformationen zur Darbietung über Lautsprecher im Fahrzeug sinnvoll. Für Spezialanwendungen (Stadtrundfahrten) können Audioinformationen und deren akustische Darbietung auch den Kern der Informationspakete und von deren Übermittlung an die Benutzer des Verkehrsmittels bilden.

Zu den oben genannten Systemaspekten korrespondieren Verfahrensaspekte des Betriebes eines Verkehrsnetz-Informationssystems, die daher hier nicht im einzelnen aufgeführt werden. Es sei hier lediglich darauf hingewiesen, daß das vorgeschlagene System und Verfahren die tagesaktuelle Information der Nutzer des Verkehrssystems bzw. Plazierung von Werbeanzeigen in Korrelation zur konkreten Route ermöglicht. Dem Betreiber (beispielsweise Bus- oder Bahnunternehmen) wird hierdurch eine nicht unerhebliche Refinanzierung der Kapitalkosten über Werbeeinnahmen aus einem wegen seiner Aktualität und punktgenauen Kundenansprache höchst attraktiven Werbesystem ermöglicht.

Vorteile und Zweckmäßigkeiten der Erfindung ergeben sich im übrigen aus den Unteransprüchen sowie der nachfolgenden Beschreibung eines bevorzugten Ausführungsbeispiels anhand der Figuren. Von diesen zeigen:
Fig. 1 eine schematische Darstellung zur Illustrierung eines zur Anzeige von Werbeinformationen ausgebildeten Informationssystems gemäß einer Ausführungsform der Erfindung und
Fig. 2 eine schematische Darstellung des Aufbaus eines derartigen Informationssystems in form eines Funktions-Blockschaltbildes.

Fig. 1 zeigt in einer illustrativen Gesamtdarstellung ein Werbe-Informationssystem eines Busunternehmens, bei dem die Werbeinhalte seitens der werbenden Unternehmen über das Internet an eine Werbungs-Managementeinrichtung übermittelt und zu routenbezogenen Informationspaketen ("Routen-Paketen") zusammengestellt werden. Diese werden über einen Server einer Informations-Leitzentrale ("Leitstand") per Funk im Rahmen eines Wireless-LAN an Anzeigesteuereinrichtungen ("displayrechner") in den Bussen übertragen, die dort installierte Anzeigeeinheiten steuern. Durch die Werbungs-Managementeinrichtung wird eine Frame-Struktur der Informationseinheiten bereitgestellt, und es werden HTML-Templates oder auch Bitmaps bzw. komplexe audiovisuelle Darbietungen erstellt. Seitens des werbenden Unternehmens werden jeweils die Werbeinhalte in die Templates integriert und aktualisiert. Aus den fertigen HTML-Seiten werden die Informationspakete zusammengestellt und in einem Informationsrechner des Leitstandes gespeichert.

Die Konfiguration eines entsprechenden Informationssystems 1 ist in Fig. 2 detaillierter dargestellt. Dessen Kernstück ist ein Leitzentralen-Server 3, dem als eine erste Datenbasis ein Informationsspeicher 5 und als zweite Datenbasis ein Routenspeicher 7 zugeordnet sind.

Der Leitzentralen-Server 3 ist über eine Eingabe-Schnittstelle 9 und das Internet 11 mit Eingabeterminals 13 bei Werbepartnern des Betreibers des Informationssystems verbunden. Durch den Leitzentralen-Server 3 werden eine Homepage des Betreibers im Internet realisiert und geeignet gestaltete Eingabeframes für die Werbekunden im Web-Portal bereitgestellt. Der Server stellt auch Standardformate für bewegte Animationen, Flash-Techniken etc. bereit. Die Werbekunden geben ihre Werbeinhalte in die entsprechenden Templates aktuell ein und spezifizieren den territorialen Wirkungsbereich bzw. die Routen des Verkehrsnetzes, in bzw. auf denen ihre Werbeinhalte den Fahrgästen vermittelt werden sollen. Hierzu gibt es bei dem Web-Portal des Betreibers eine Dialogführung, die im übrigen auch zu Festlegungen von Details der Anzeige der Werbeinformation dient.

Der Eingabe-Schnittstelle 9 sind eine Authentisierungsprüfstufe 15 und eine erste, zentrale Vergebührungseinheit 17 zugeordnet. Diese dienen der Berechtigungsprüfung von auf den Leitzentralen-Server 3 bzw. dessen Informationsspeicher 5 zugreifenden Nutzern des Web-Portals bzw. der Ausführung eines (ersten) Vergebührungsvorganges im Zusammenhang mit der Dateneingabe in den Informationsspeicher 5, wie weiter oben bereits erläutert.

Die einer bestimmten Route des Verkehrsnetzes zuzuordnenden Werbeinformationen (Templates) werden entsprechend ihrer genaueren territorialen Spezifikation geordnet zu routenbezogenen Informationspaketen zusammengestellt, welche jeweils in einem Speicherbereich 5i des Informationsspeichers 5 gespeichert werden. In dem Routenspeicher 7 sind in Zuordnung zu den einzelnen Routen des Verkehrsnetzes die diese jeweils aktuell befahrenden Fahrzeuge gespeichert, und der Leitzentralen-Server 3 erzeugt unter Zugriff auf den Informationsspeicher 5 und den Routenspeicher 7 jeweils eine Echtzeit-Zuordnung der aktuellen routenbezogenen Informationspakete zu den einzelnen Fahrzeugen des Fuhrparks des Betreibers.

Unter Zeitsteuerung durch eine Zeitsteuerstufe 19 werden die Informationspakete über eine mit dem Leitzentralen-Server 3 verbundene Funksendestufe 21 an die Fahrzeuge des Fuhrparks ausgesandt. Diese haben jeweils Funkempfangsstufen 23, die mit einer Anzeigesteuereinrichtung 25 zur sequentiellen Steuerung der Anzeige der empfangenen Informationspakete auf Anzeigeschirmen 27 und (wahlweise) über Lautsprecher 28 im Fahrzeug verbunden ist.

Mit einem Steuereingang der Anzeigesteuereinrichtung 25 ist ein GPS-Empfänger 29 verbunden, der die genauen Zeitpunkte der Anzeige der einzelnen Informationsinhalte des routenbezogenen Informationspaketes in Abhängigkeit vom tatsächlichen standort des Fahrzeugs steuern kann. Durch den GPS-Empfänger 29 erfolgt auch bei Fahrtantritt des Fahrzeuges an seinem Ausgangsort die Auswahl eines von mehreren in einem Informationspaket-Zwischenspeicher 31 gespeicherten empfangenen Informationspaketen. Dieses wird dann in die Anzeigesteuereinrichtung 25 geladen und sequentiell dargestellt. Es ist darauf hinzuweisen, daß das vorsehen eines Informationspaket-zwischenspeichers mit mehreren Speicherbereichen für eine Mehrzahl von Informationspaketen optional ist, d. h. auch eine Ausführung des Systems mit Speicherung nur eines einzigen routenbezogenen Informationspaketes im Fahrzeug sinnvoll sein kann. (In einer einfacheren alternativen Ausführung kann dessen Funktion bis zu einem gewissen Grade - insbesondere im Sinne einer Fahrtrichtungsumschaltung der Anzeige-Reihenfolge - durch eine manuelle Umschalteinrichtung ersetzt werden.) Außerdem ist mit der Anzeigesteuereinrichtung 25 eine zweite, dezentrale Vergebührungseinheit 33 verbunden, mit dem eine zweite Vergebührungskomponente in Abhängigkeit von der Menge und Darbietungsart der tatsächlich angezeigten Information realisiert wird. Die durch beide Vergebührungseinheiten 17, 33 ermittelten Gebührenkomponenten werden einem Vergebührungsrechner 35 der Leitzentrale zugeführt, der in bestimmten Zeitabständen (z. B. monatlich) einen dem Werbekunden insgesamt in Rechnung zu stellenden Gebührenbetrag für die Nutzung des Systems ermittelt und ausgibt.

Die Ausführung der Erfindung ist nicht auf das oben beschriebene Beispiel beschränkt, sondern im Rahmen der Ansprüche ebenso in einer Vielzahl von Abwandlungen möglich, die im Rahmen fachgemäßen Handelns liegen.

### Bezugszeichenliste

- 1: Informationssystem
- 3: Leitzentralen-Server
- 5: Informationsspeicher (erste Datenbasis)
- 5i: Speicherbereich
- 7: Routenspeicher (zweite Datenbasis)
- 9: Eingabe-Schnittstelle
- 11: Internet
- 13: Eingabeterminal
- 15: Authentisierungsprüfstufe
- 17: zentrale Vergebührungseinheit
- 19: Zeitsteuerstufe
- 21: Funksendestufe
- 23: Funkempfangsstufe
- 25.: Anzeigesteuereinrichtung
- 27: Anzeigeschirm
- 28: Lautsprecher
- 29: GPS-Empfänger
- 31: Informationspaket-Zwischenspeicher
- 33: dezentrale Vergebuhrungseinheit
- 35: Vergebührungsrechner

## Patentansprüche

1. Informationssystem (1) für ein Verkehrsnetz, das mit einer Mehrzahl von jeweils routengebunden verkehrenden Fahrzeugen realisiert wird, insbesondere für ein Linienbus-, Bahn- oder Flugnetz, mit
- einer Informations-Leitzentrale (3 bis 9, 15 bis 19) mit einem zentralen Informationsspeicher (5), der eine Mehrzahl von Informationspaket-Speicherbereichen (5i) für jeweils ein routenbezogenes Informationspaket aufweist, sowie einem Routenspeicher (7), in dem aktuelle Zuordnungen zwischen Routen des Verkehrsnetzes und Fahrzeugen gespeichert sind,
- einer einzelnen, direkt mit der Informations-Leitzentrale verbundenen Sendeeinrichtung (21) einer drahtlosen Kommunikationsanordnung (21, 23) zur Aussendung der routenbezogenen Informationspakete an eine bestimmte Route bedienende Fahrzeuge,
- einer Mehrzahl von Empfangseinrichtungen (23) einer drahtlosen Kommunikationsanordnung, die jeweils in einem Fahrzeug des Verkehrsnetzes angeordnet sind, zum Empfang jeweils eines für dieses Fahrzeug vorbestimmten Informationspaketes,
- einer Mehrzahl von Anzeigesteuereinrichtungen (25), die jeweils in einem Fahrzeug angeordnet und eingangsseitig mit einer Empfangseinrichtung verbunden sind, zur Aufbereitung und Steuerung der Anzeige des jeweils empfangenen Informationspaketes, wobei die Anzeigesteuereinrichtungen (25) Erfassungseinrichtungen (33) zur Erfassung der Menge bzw. Dauer von Informationsanzeigen in einem vorbestimmten Zeitraum aufweisen, deren Erfassungsergebnis von der Informations-Leitzentrale aus auslesbar ist, und
- einer Mehrzahl von Anzeigeeinrichtungen (27), die jeweils in einem Fahrzeug angeordnet und eingangsseitig mit der dort vorgesehenen Anzeigesteuereinrichtung verbunden sind, zur, insbesondere sequentiellen, über die Fahrzeit verteilten, Anzeige des für das Fahrzeug ausgewählten routenbezogenen Informationspaketes während der Bedienung einer Route durch das Fahrzeug.

2. Informationssystem nach Anspruch 1,
**dadurch gekennzeichnet, daß**
die Anzeigesteuereinrichtungen (25) Steuermittel (29) zur Veränderung der Reihenfolge der Anzeige der Inhalte des jeweiligen Informationspaketes in Abhängigkeit von der Fahrtrichtung beim Bedienen der Route durch das Fahrzeug aufweisen.

3. Informationssystem nach Anspruch 1 oder 2,
**dadurch gekennzeichnet, daß**
die Anzeigesteuereinrichtungen (25) einen Informationspaket-Zwischenspeicher (31) zur internen Speicherung mindestens eines Informationspaketes, bevorzugt von mehreren Informationspaketen für mehrere Routen und/oder Fahrtrichtungen, im Fahrzeug aufweisen.

4. Informationssystem nach einem der vorangehenden Ansprüche,
**dadurch gekennzeichnet, daß**
die Kommunikationsanordnung (21, 23) als drahtloses lokales Netz, insbesondere mit einem Mobilfunk-Sendeteil und einer Mehrzahl von Mobilfunk-Empfangsteilen, ausgebildet ist.

5. Informationssystem nach einem der Ansprüche 1 bis 3,
**dadurch gekennzeichnet, daß**
die Kommunikationsanordnung (21, 23) eine Mehrzahl von Mobilfunk-Endgeräten in einem öffentlichen Mobilfunknetz aufweist.

6. Informationssystem nach einem der vorangehenden Ansprüche,
**dadurch gekennzeichnet, daß**
die Informations-Leitzentrale (3 bis 9, 15 bis 19) eine Zeitsteuerstufe (19) zur Steuerung der Übertragung der Informationspakete an die Fahrzeuge zu vorbestimmten Zeitpunkten bzw. in vorbestimmten Zeitbereichen aufweist.

7. Informationssystem nach einem der vorangehenden Ansprüche,
**dadurch gekennzeichnet, daß**
die Speicherbereiche (5i) des zentralen Informationsspeichers (5) zur Realisierung standardisierter Eingabeframes, insbesondere gemäß einem Internet-Protokoll, konfiguriert sind.

8. Informationssystem nach einem der vorangehenden Ansprüche,
**dadurch gekennzeichnet, daß**
die Informations-Leitzentrale eine Eingabe-Schnittstelle (9) zur Verbindung mit einem IP-Netz, insbesondere dem Internet (11), zur formalisierten externen Eingabe von Informationen in den Informationsspeicher zur Formierung der Informationspakete aufweist.

9. Informationssystem nach Anspruch 8,
**dadurch gekennzeichnet, daß**
der Eingabe-Schnittstelle (9) eine Authentisierungseinrichtung (15) zur Berechtigungsprüfung im Zusammenhang mit einer Eingabe und/oder eine Vergebührungseinrichtung (17) zur Vergebührung einer Eingabe in den Informationsspeicher zugeordnet ist.

10. Informationssystem nach einem der vorangehenden Ansprüche,
**dadurch gekennzeichnet, daß**
die Anzeigesteuereinrichtungen (25) manuelle oder automatische, insbesondere mit einem Signalausgang eines GPS-Empfängers (29) verbundene, Auswahlmittel zur Auswahl eines von mehreren verfügbaren routenbezogenen Informationspaketen aufweisen.

11. Informationssystem nach einem der vorangehenden Ansprüche,
**dadurch gekennzeichnet, daß**
die Anzeigeeinrichtungen als optische Anzeigeeinrichtungen, insbesondere LCD-, Plasma- oder LED-Anzeigeeinheiten und/oder akustische Übertragungseinrichtungen, insbesondere Lautsprecher oder Kopfhöreranordnungen, ausgebildet sind.

12. Verfahren zur Informationsdarstellung in routengebunden verkehrenden Fahrzeugen, die ein Verkehrsnetz, insbesondere ein Linienbus-, Bahn- oder Flugnetz, realisieren und jeweils eine Anzeigeeinrichtung zur Informationsanzeige und eine Anzeigesteuereinrichtung zur Anzeigesteuerung aufweisen, wobei die Informationen in einer Informations-Leitzentrale gespeichert und von dieser an die Fahrzeuge übergeben werden,
in einem zentralen Informationsspeicher der Informations-Leitzentrale mit einer Mehrzahl von Informationspaket-Speicherbereichen jeweils ein routenbezogenes Informationspaket und in einem Routenspeicher aktuelle Zuordnungen zwischen Routen des Verkehrsnetzes und diese bedienenden Fahrzeugen gespeichert werden,
durch eine mit der Informations-Leitzentrale verbundene Sendeeinrichtung einer drahtlosen Kommunikationsanordnung.routenbezogene Informationspakete jeweils an eine bestimmte Route bedienende Fahrzeuge ausgesandt werden,
durch Empfangseinrichtungen der drahtlosen Kommunikationsanordnung in den Fahrzeugen jeweils ein für dieses Fahrzeug vorbestimmtes routenbezogenes Informationspaket empfangen und
durch die Anzeigesteuereinrichtung im Fahrzeug dieses Informationspaket aufbereitet und seine, insbesondere sequentielle, über die Fahrzeit verteilte, Anzeige auf der Anzeigeeinrichtung gesteuert wird,
**dadurch gekennzeichnet, daß** von einer Erfassungseinrichtung (33) der Anzeigesteuereinrichtung (25) die Menge bzw. Dauer von Informationsanzeigen in einem vorbestimmten Zeitraum erfaßt wird, wobei deren Erfassungsergebnis von der Informations-Leitzentrale aus auslesbar ist.

13. Verfahren nach Anspruch 12,
**dadurch gekennzeichnet, daß**
die Inhalte des jeweiligen Informationspaketes in einer in Abhängigkeit von der Fahrtrichtung beim Bedienen der Route durch das Fahrzeug gewählten Reihenfolge angezeigt werden.

14. Verfahren nach Anspruch 12 oder 13,
**dadurch gekennzeichnet, daß** eines aus einer Mehrzahl von im Fahrzeug zwischengespeicherten Informationspaketen manuell oder automatisch in Abhängigkeit von der konkreten Route ausgewählt wird.

15. Verfahren nach einem der Ansprüche 12 bis 14,
**dadurch gekennzeichnet, daß** die einzelnen Inhalte eines routenbezogenen Informationspaketes in Abhängigkeit von der Position des Fahrzeuges beim Bedienen der Route zur Anzeige gebracht werden.

16. Verfahren nach einem der Ansprüche 12 bis 15,
**dadurch gekennzeichnet, daß** der zentrale Informationsspeicher der Informations-Leitzentrale, insbesondere über eine Eingabe-Schnittstelle zur Verbindung mit einem IP-Netz, extern mit Informationen, insbesondere Werbeinformationen, gespeist wird.

17. Verfahren nach Anspruch 16,
**dadurch gekennzeichnet, daß** die externe Speisung des zentralen Informationsspeichers mit Informationen in Abhängigkeit von einer Authentisierung und/oder der Erhebung einer Gebühr zugelassen wird.

18. Verfahren nach einem der Ansprüche 12 bis 17,
**dadurch gekennzeichnet, daß**
die Informationspakete Werbeinformationen und/oder ortsbezogene und/oder verkehrsnetzbezogene Informationen als Text-, Video- und/oder Audioinformation umfassen.

## Claims

1. Information system (1) for a traffic network which is implemented with a plurality of circulating vehicles which are each route-bound, in particular for a scheduled bus network, railway network or flight network, having
- an information control centre (3 to 9, 15 to 19) with a central information memory (5) which has a plurality of information-packet memory areas (5i) for one route-related information packet in each case, and a route memory (7) in which current assignments between routes of the traffic network and vehicles are stored,
- an individual transmitter device (21), connected directly to the information control centre, of a wire-free communications arrangement (21, 23) for outputting the route-related information packets to vehicles serving a specific route,
- a plurality of receiver devices (23) of a wire-free communications arrangement which are each arranged in a vehicle of the traffic network, for receiving in each case one information packet which is predetermined for this vehicle,
- a plurality of display control devices (25) which are each arranged in a vehicle and are connected at the input end to a receiver device, for conditioning and controlling the display of the respectively received information packet, the display control devices (25) having registering devices (33) for registering the quantity or duration of information displays in a predetermined time period, the registration result of which can be read out from the information control centre, and
- a plurality of display devices (27) which are each arranged in a vehicle and are connected at the input end to the display control device provided there, for, in particular, sequential display, distributed over the travel time, of the route-related information packet selected for the vehicle, while a route is being served by the vehicle.

2. Information system according to Claim 1, **characterized in that** the display control devices (25) have control means (29) for changing the sequence of the display of the contents of the respective information packet as a function of the direction of travel when the route is being served by the vehicle.

3. Information system according to Claim 1 or 2, **characterized in that** the display control devices (25) have an information packet buffer (31) for internally storing at least one information packet, preferably a plurality of information packets for a plurality of routes and/or directions of travel, in the vehicle.

4. Information system according to one of the preceding claims, **characterized in that** the communications arrangement (21, 23) is embodied as a wire-free local network, in particular with a mobile radio transmitter part and a plurality of mobile radio receiver parts.

5. Information system according to one of Claims 1 to 3, **characterized in that** the communications arrangement (21, 23) has a plurality of mobile radio terminals in a public mobile radio network.

6. Information system according to one of the preceding claims, **characterized in that** the information control centre (3 to 9, 15 to 19) has a timer stage (19) for controlling the transmission of the information packets to the vehicles at predetermined times or in predetermined time periods.

7. Information system according to one of the preceding claims, **characterized in that** the memory areas (5i) of the central information memory (5) are configured to implement standardized input frames, in particular according to an Internet protocol.

8. Information system according to one of the preceding claims, **characterized in that** the information control centre has an input interface (9) for connecting to an IP network, in particular the Internet (11), for the formalized external inputting of information into the information memory in order to form the information packets.

9. Information system according to Claim 8, **characterized in that** an authentication device (15) for checking authorization in conjunction with an input and/or a billing device (17) for billing for an input into the information memory is assigned to the input interface (9).

10. Information system according to one of the preceding claims, **characterized in that** the display control devices (25) have manual or automatic selector means, connected in particular to a signal output of a GPS receiver (29), for selecting one of a plurality of available route-related information packets.

11. Information system according to one of the preceding claims, **characterized in that** the display devices are embodied as optical display devices, in particular LCD, plasma or LED display units and/or acoustic transmission devices, in particular loudspeaker or headset arrangements.

12. Method for displaying information in route-bound, circulating vehicles which implement a traffic network, in particular a scheduled bus network, railway network or flight network, and each have a display device for displaying information and a display control device for controlling display, with the information being stored in an information control centre and being transferred from it to the vehicles, in each case a route-related information packet being stored in a central information memory of the information control centre with a plurality of information packet memory areas, and current assignments between routes of the traffic network and vehicles which serve them being stored in a route memory,
route-related information packets being each output to vehicles serving a specific route by a transmitter device, connected to the information control centre, of a wire-free communications arrangement,
in each case a route-related information packet which is predetermined for this vehicle being received by receiver devices of the wire-free communications arrangement in the vehicles and this information packet being conditioned by the display control device in the vehicle and its, in particular sequential, display which is distributed over the travel time being controlled on the display device,
**characterized in that**
the quantity and/or duration of information displays in a predetermined time period is registered by a registration device (33) of the display control device (25), in which case the registration result thereof can be read out from the information control centre.

13. Method according to Claim 12, **characterized in that** the contents of the respect information packet are displayed in a sequence which is selected as a function of the direction of travel when the route is being served by the vehicle.

14. Method according to Claim 12 or 13, **characterized in that** one of a plurality of information packets which are buffered in the vehicle is selected manually or automatically as a function of the specific route.

15. Method according to one of Claims 12 to 14, **characterized in that** the individual contents of a route-related information packet are displayed as a function of the position of the vehicle when the route is served.

16. Method according to one of Claims 12 to 15, **characterized in that** the central information memory of the information control centre is supplied externally with information, in particular advertising information, in particular via an input interface, for connecting to an IP network.

17. Method according to Claim 16, **characterized in that** the external supplying of the central information memory with information is permitted as a function of authentication and/or the collection of a fee.

18. Method according to one of Claims 12 to 17, **characterized in that** the information packets comprise advertising information and/or location-related and/or traffic-network-related information as text information, video information and/or audio information.

## Revendications

1. Système d'information (1) pour un réseau de circulation constitué d'une multiplicité de véhicules qui circulent en suivant un itinéraire, en particulier pour un réseau d'autocars de ligne, un réseau ferré ou aérien, comportant
- un centre de contrôle d'informations (3 à 9, 15 à 19) qui comporte une mémoire d'informations (5) centrale munie d'une multiplicité de zones de mémoire pour paquets d'informations (5i) destinées respectivement à un paquet d'informations lié à un itinéraire ainsi que d'une mémoire d'itinéraire (7) dans laquelle sont mémorisées les associations instantanées entre des itinéraires du réseau de circulation et des véhicules,
- un dispositif d'émission (21) particulier - relié directement au centre de contrôle d'informations - d'une structure de communication (21, 23) sans fils pour émettre les paquets d'informations liés à un itinéraire vers des véhicules qui empruntent un itinéraire donné,
- une multiplicité de dispositifs de réception (23) d'une structure de communication sans fil, chacun de ces dispositifs de réception étant placé dans un véhicule du réseau de transport afin de recevoir respectivement un paquet d'informations prédéfini pour ce véhicule,
- une multiplicité de dispositifs de commande d'affichage (25), chacun placé dans un véhicule et relié côté entrée à un dispositif de réception afin de préparer et de commander l'affichage du paquet d'informations alors reçu, les dispositifs de commande d'affichage (25) étant munis de dispositifs de détection (33) pour détecter la quantité ou la durée des affichages d'informations dans un intervalle de temps prédéfini, leur résultat de détection pouvant être lu par le centre de contrôle d'informations, et
- une multiplicité de dispositifs d'affichage (27) dont chacun est placé dans un véhicule et est relié côté entrée au dispositif de commande d'affichage qui y est prévu afin d'afficher - en particulier de manière séquentielle et répartie sur la durée de déplacement - le paquet d'informations lié à un itinéraire et sélectionné pour le véhicule pendant qu'il emprunte un itinéraire.

2. Système d'information selon la revendication 1, **caractérisé en ce que** les dispositifs de commande d'affichage (25) comprennent des moyens de commande (29) pour modifier la succession suivant laquelle les contenus du paquet d'informations concerné sont affichés, en fonction de la direction de déplacement du véhicule quand il emprunte l'itinéraire.

3. Système d'information selon la revendication 1 ou 2, **caractérisé en ce que** les dispositifs de commande d'affichage (25) comprennent dans le véhicule une mémoire temporaire pour paquets d'informations (31) afin de mémoriser en interne au moins un paquets d'informations, de préférence plusieurs paquets d'informations pour plusieurs itinéraires et/ou plusieurs directions de déplacement.

4. Système d'information selon l'une des revendications précédentes, **caractérisé en ce que** la structure de communication (21, 23) prend la forme d'un réseau local sans fil, en particulier équipé d'une partie émettrice de téléphonie mobile et d'une multiplicité de parties réceptrices de téléphonie mobile.

5. Système d'information selon l'une des revendications 1 à 3, **caractérisé en ce que** la structure de communication (21, 23) comprend une multiplicité de terminaux de téléphonie mobile dans un réseau public de téléphonie mobile.

6. Système d'information selon l'une des revendications précédentes, **caractérisé en ce que** le centre de contrôle d'informations (3 à 9, 15 à 19) comprend un étage de synchronisation (19) pour commander la transmission des paquets d'informations vers les véhicules à des instants prédéfinis ou dans des intervalles de temps prédéfinis.

7. Système d'information selon l'une des revendications précédentes, **caractérisé en ce que** les zones de mémoire (5i) de la mémoire d'informations (5) centrale sont configurées pour obtenir des cadres d'entrée normalisés, en particulier d'après un protocole Internet.

8. Système d'information selon l'une des revendications précédentes, **caractérisé en ce que** le centre de contrôle d'informations comporte une interface d'entrée (9) pour assurer la liaison à un réseau IP, en particulier à Internet (11), pour que l'entrée d'informations provenant de l'extérieur soit formalisée dans la mémoire d'informations afin de former les paquets d'informations.

9. Système d'information selon la revendication 8, **caractérisé en ce qu'**on associe à l'interface d'entrée (9) un dispositif d'authentification (15) destiné à vérifier les autorisations en liaison avec une entrée et/ou un dispositif de taxation (17) pour taxer une entrée dans la mémoire d'informations.

10. Système d'information selon l'une des revendications précédentes, **caractérisé en ce que** les dispositifs de commande d'affichage (25) comportent des moyens de sélection manuels ou automatiques, en particulier munis d'une sortie de signal d'un récepteur GPS (29), pour sélectionner un paquet d'informations liés à un itinéraire parmi plusieurs qui sont disponibles.

11. Système d'information selon l'une des revendications précédentes, **caractérisé en ce que** les dispositifs d'affichage se présentent comme des dispositifs d'affichage optiques, en particulier des unités d'affichage à cristaux liquide, à plasma ou à diodes électroluminescentes, et/ou comme des dispositifs acoustiques de transmission, en particulier des haut-parleurs ou des systèmes de casques d'écoute.

12. Procédé pour représenter des informations dans des véhicules qui circulent en suivant un itinéraire et qui forment un réseau de circulation, en particulier un réseau d'autocars de ligne, un réseau ferré ou aérien, et comportent chacun un dispositif d'affichage pour afficher des informations ainsi qu'un dispositif de commande d'affichage pour commander l'affichage, les informations étant mémorisées dans un centre de contrôle d'informations depuis lequel elles sont transmises aux véhicules,
- un paquet d'informations lié à un itinéraire est respectivement mémorisé dans une mémoire d'informations centrale qui fait partie du centre de contrôle d'informations et qui comporte une multiplicité de zones de mémoire pour paquets d'informations, et les associations instantanées entre les itinéraires du réseau de circulation et les véhicules qui les empruntent sont mémorisées dans une mémoire d'itinéraire,
- des paquets d'informations liés à un itinéraire sont envoyés à des véhicules qui empruntent un itinéraire donné à l'aide d'un dispositif d'émission - relié au centre de contrôle d'informations - d'une structure de communication sans fil,
- un paquet d'informations lié à un itinéraire et prédéfini pour ce véhicule est respectivement reçu par des dispositifs de réception de la structure de communication sans fil dans les véhicules, ce paquet d'informations est préparé par le dispositif de commande d'affichage dans le véhicule et son affichage, en particulier séquentiel et réparti sur la durée de déplacement, est commandé sur le dispositif d'affichage,
**caractérisé en ce que**
la quantité ou la durée des affichages d'informations dans un intervalle de temps prédéfini est détectée par un dispositif de détection (33) du dispositif de commande d'affichage (25), leur résultat de détection pouvant être lu par le centre de contrôle d'informations.

13. Procédé selon la revendication 12, **caractérisé en ce que** les contenus de chaque paquet d'informations sont affichés selon une succession choisie en fonction de la direction que suit le véhicule qui emprunte l'itinéraire.

14. Procédé selon la revendication 12 ou 13, **caractérisé en ce qu'**un paquet d'informations mémorisé intermédiairement dans le véhicule est sélectionné à la main ou automatiquement parmi une multiplicité en fonction de l'itinéraire concret.

15. Procédé selon l'une des revendications 12 à 14, **caractérisé en ce que** les contenus particuliers d'un paquet d'informations lié à un itinéraire sont affichés en fonction de la position du véhicule qui emprunte l'itinéraire.

16. Procédé selon l'une des revendications 12 à 15, **caractérisé en ce que** la mémoire d'informations centrale du centre de contrôle d'informations est alimentée de l'extérieur en informations, en particulier en informations publicitaires, en particulier par l'intermédiaire d'une interface d'entrée qui assure la liaison à un réseau IP.

17. Procédé selon la revendication 16, **caractérisé en ce qu'**on autorise à alimenter de l'extérieur en informations la mémoire d'informations centrale en fonction d'une authentification et/ou du prélèvement d'une taxe.

18. Procédé selon l'une des revendications 12 à 17, **caractérisé en ce que** les paquets d'informations comprennent des informations publicitaires et/ou des informations liées à la circulation et/ou à la position sous forme d'informations textuelles, audio et/ou vidéo.
